# EUROPÄISCHE PATENTSCHRIFT

(11) **EP 0 728 848 B1**
(45) Veröffentlichungstag und Bekanntmachung des Hinweises auf die Patenterteilung: **25.04.2001**
(21) Anmeldenummer: 96890024.1
(22) Anmeldetag: 22.02.1996
(51) Int. Cl.: C21D 9/673

(54) **Glühsockel für Haubenglühöfen**
Base for bell type furnaces
Embase pour four à cloche

(30) Priorität: 24.02.1995 AT 33795
(43) Veröffentlichungstag der Anmeldung: 28.08.1996
(73) Patentinhaber: Ebner, Peter Helmut, Dipl.-Ing., 4060 Leonding (AT); Lochner, Heribert, Dipl.-Ing., 4060 Leonding (AT)
(72) Erfinder: Ebner, Peter Helmut, Dipl.-Ing., 4060 Leonding (AT); Lochner, Heribert, Dipl.-Ing., 4060 Leonding (AT)
(74) Vertreter: Hübscher, Gerhard, Dipl.-Ing.

(56) Entgegenhaltungen:
- DE-B- 1 204 246
- GB-A- 1 259 726
- US-A- 2 504 809
- US-A- 4 813 654
- US-A- 4 846 675

## Beschreibung

Die Erfindung betrifft einen Glühsockel für Haubenglühöfen mit einer das Glühgut, insbesondere gestapelte Blechbunde, aufnehmenden, auf dem Leitapparat eines zentralen Ventilators ruhenden Auflage, einem darunter angeordneten, die Ventilatorachse umgebenden, wärmeisolierenden Füllteil und mit einer die Last vom Leitapparat durch den Füllteil auf einen auf dem Fundament liegenden Rahmenteil übertragenden Stützkonstruktion, wobei der Füllteil aus in Blech gasdicht gekapselter Isolierwolle od.dgl. besteht.

Nach dem Aufsetzen des Glühgutes auf die Auflage wird über das Glühgut und den Sockel eine bis zum Rahmenteil reichende Schutzhaube gestülpt, die ein durch den Ventilator dann umgewälztes Schutzgas, hauptsächlich zur Vermeidung von Oxidationen an der Oberfläche des Glühgutes, enthält. Die Schutzhaube wird dann durch eine Heizhaube abgedeckt, deren Heizeinrichtung, in der Regel Gas- bzw. Ölbrenner oder elektrische Heizelemente, die Schutzhaube außenseitig erwärmt, die dann ihrerseits das Schutzgas und in weiterer Folge das Glühgut erwärmt. Nach erfolgter Wärmebehandlung wird die Heizhaube durch eine Kühlhaube ersetzt und die Charge abgekühlt.

Die zur Lastableitung des Glühgutgewichtes an das Fundament dienende Stützkonstruktion des Glühsockels besteht bisher meist aus einzelnen, an das Hüllblech angeschweißten, meist rohrförmigen Stützen, die im oberen Bereich Auflageelemente besitzen, die die bei der Erwärmung oder Abkühlung auftretenden Längenänderungen zwischen dem oberen Hüllblech und dem unteren Rahmenteil durch Gleitreibung oder Biegebeanspruchung der Stützen abfangen, wobei verhältnismäßig große Dilatationen bzw. Kontraktionen auftreten, da der Temperaturunterschied zwischen dem Leitapparat und dem Rahmenteil mehrere hundert Grad beträgt. Bei unsachgemäßer Konstruktion oder Verarbeitung kann es bereits nach kurzer Betriebszeit zu Rissen in der Blechkapsel kommen, so daß eine unerwünschte Vermischung des Schutzgases mit dem im Füllteil auf jeden Fall vorhandenen Gas, nämlich Luft bzw. Stickstoff, auftritt. Derartige Fehler kommen vor allem dadurch zustande, daß eine Relativbewegung an den Gleitflächen beeinträchtigt wird und dadurch Querkräfte in den Stützen auftreten, die zu Schweißrissen Anlaß geben können.

Somit liegt der Erfindung die Aufgabe zugrunde, diesen Mangel zu beseitigen und einen Glühsockel der eingangs geschilderten Art zu schaffen, bei dem keinerlei Risse in der den Füllteil bildenden Kapsel auftreten.

Die Erfindung löst die gestellte Aufgabe dadurch, daß im die Kapsel des Füllteiles bildenden Blech unmittelbar unter dem Leitapparat ein dessen Unterfläche angepaßter, die Blechstärke wesentlich übersteigender Formring eingelassen ist, der durch zwei konzentrische, ihn mit dem Rahmenteil verbindende Blechzylinder die Stützkonstruktion bildet.

Die zwei konzentrischen Blechzylinder, die meist mit dem glühraumseitigen Formring fest verschweißt sind, werden von oben her mit der gleichen Temperatur wie dieser beaufschlagt, alle Teile dilatieren daher gleichförmig, so daß es zu keinen Längendifferenzen bzw. Gleitbewegungen zwischen den einzelnen Teilen kommen kann. Die beiden Blechzylinder und der Formring werden bei der Erwärmung um die den betreffenden Werkstoffen entsprechenden Ausdehnungskoeffizienten in ihrem Durchmesser vergrößert und schrumpfen dann wieder während der Abkühlung, ohne daß die Gefahr besteht, Schweißrisse od.dgl. herbeizuführen. Da die im Füllteil enthaltene Isolierwolle od.dgl. elastisch ist, entsteht während dieser Vorgänge keine Öffnung zwischen den Metallteilen und dem Isolationsmaterial, die einen Wärmetransport von oben in den tieferen Sockelbereich zum Fundament hin durch natürliche Gasströmungen ermöglicht.

In weiterer Ausbildung der Erfindung weist der untere Rand der Blechzylinder Aussparungen auf und ist nur zwischen diesen Aussparungen mit dem Rahmenteil verschweißt. Dadurch wird die Wärmeleitung innerhalb des Blechringes von oben zum Rahmenteil wesentlich vermindert, da ja die Aussparungen eine solche Wärmeleitung verhindern.

In der Zeichnung ist der Erfindungsgegenstand beispielsweise dargestellt, und zwar zeigen
Fig. 1 einen Glühsockel im Vertikalschnitt und
Fig. 2 einen Teil eines Blechzylinders im Schaubild.

Am Fundament 1 liegt ein Rahmenteil 2 auf, der seinerseits Füllteile 3 trägt. Auf den Füllteilen 3 liegt der Leitapparat 4 eines zentralen Ventilators 5 auf, wobei der Leitapparat 4 seinerseits eine Auflage 6 für das Glühgut, in der Regel Blechbunde, trägt. Über den ganzen Glühsockel ist eine Glühhaube 7 gestülpt.

Um die Last des Glühgutes von der Auflage 6 auf das Fundament 1 zu übertragen, dient zunächst der Leitapparat 4. Im Füllteil 3, der aus einer gasdichten Blechkapsel besteht und mit Isolierwolle 8 gefüllt ist, ist zur Lastübertragung auf den Rahmenteil 2 eine Stützkonstruktion angeordnet.

Diese Stützkonstruktion besteht aus einem der Unterfläche des Leitapparates 4 angepaßten, in das Blech des Füllteiles 3 eingelassenen, verhältnismäßig starken Formring 9, der durch zwei konzentrische Blechzylinder 10 mit dem Rahmenteil 2 verbunden ist, wobei diese Blechzylinder 10 sowohl mit dem Rahmenteil 2 als auch mit dem Formring 9 verschweißt sind. Aus Fig. 2 ist ersichtlich, daß die Blechringe 10 an ihrem unteren Rand Aussparungen 11 aufweisen und daher nur zwischen diesen Aussparungen 11 mit dem Rahmenteil verschweißt sein können.

## Patentansprüche

1. Glühsockel für Haubenglühöfen mit einer das Glühgut, insbesondere gestapelte Blechbunde, aufnehmenden, auf dem Leitapparat (4) eines zentralen Ventilators (5) ruhenden Auflage (6), einem darunter angeordneten, die vertikale Ventilatorachse umgebenden, wärmeisolierenden Füllteil (3) und mit einer die Last vom Leitapparat (4) durch den Füllteil (3) auf einen auf dem Fundament (1) liegenden Rahmenteil (2) übertragenden Stützkonstruktion (9, 10), wobei der Füllteil (3) aus in Blech gasdicht gekapselter Isolierwolle od.dgl. besteht, dadurch gekennzeichnet, daß im die Kapsel des Füllteiles (3) bildenden Blech unmittelbar unter dem Leitapparat (4) ein dessen Unterfläche angepaßter, die Blechstärke wesentlich übersteigender Formring (9) eingelassen ist, der durch zwei konzentrische, ihn mit dem Rahmenteil (2) verbindende Blechzylinder (10) die Stützkonstruktion bildet.

2. Glühsockel nach Anspruch 1, dadurch gekennzeichnet, daß der untere Rand der Blechzylinder (10) Aussparungen (11) aufweist und nur zwischen diesen Aussparungen mit dem Rahmenteil (2) verschweißt ist.

## Claims

1. A holder for hood type annealing furnaces comprising a support (6) resting on the control unit (4) of a central fan (5) and receiving the material for annealing, particularly stacked sheet-metal elements, a heat-insulating filling part (3) disposed under the support and surrounding the vertical fan shaft, and a supporting structure (9, 10) transferring the load from the control unit (4) through the filling part (3) to a frame part (2) resting on the foundation (1), the filling part (3) being made of insulating wool or the like encapsulated in gas-tight manner in sheet metal, characterised in that a moulding ring is inserted immediately under the control unit (4) into the sheet metal forming the capsule of the filling part (3), the ring (9) being adapted to the undersurface of the control unit and considerably thicker than the sheet metal, and constituting the supporting structure in the form of two concentric sheet-metal cylinders (10) which join the ring to the frame part (2).

2. A holder according to claim 1, characterised in that the bottom edge of the sheet-metal cylinders (10) has recesses (11) and is welded to the frame part (2) only between the said recesses.

## Revendications

1. Embase de chauffage pour four à cloche, avec un support (6), supportant le produit à chauffer, en particulier des paquets de tôle, en particulier empilées, reposant sur le dispositif de guidage (4) d'un ventilateur central (5), avec une partie de remplissage (3) sous-jacente, isolant de la chaleur, entourant l'axe vertical du ventilateur, et avec une construction d'appui (9, 10) transmettant la charge, du dispositif de guidage (4) à la partie cadre (2) située sur les fondations (1), en traversant la partie de remplissage (3), la partie de remplissage (3) étant constituée de laine isolante ou analogues, encapsulée de façon étanche aux gaz dans la tôle, caractérisée par le fait que, dans la tôle constituant la capsule de la partie de remplissage (3), directement au-dessous du dispositif de guidage (4), est inséré un anneau profilé (9) adapté à la forme de sa face inférieure, d'une épaisseur notablement supérieure à celle de la tôle, qui constitue la construction d'appui, par deux cylindres de tôle (10) concentriques, le reliant à la partie cadre (2).

2. Embase de chauffage selon la revendication 1, caractérisée par le fait que le bord inférieur du cylindre en tôle (10) présente des évidements (11) et n'est soudé à la partie cadre (2) qu'entre ces évidements.
